# EUROPÄISCHE PATENTSCHRIFT

(11) **EP 0 057 856 B1**
(45) Veröffentlichungstag und Bekanntmachung des Hinweises auf die Patenterteilung: **03.07.1985**
(21) Anmeldenummer: 82100560.0
(22) Anmeldetag: 27.01.1982
(51) Int. Cl.: B63B 15/02

(54) **Mastfussanordnung für ein Windsurfbrett**
Mast-heel arrangement for windsurfing board
Agencement d'un pied de mât pour planche à voile

(30) Priorität: 03.02.1981 DE 3103586; 15.01.1982 DE 3201143
(43) Veröffentlichungstag der Anmeldung: 18.08.1982
(73) Patentinhaber: Mistral Windsurfing AG, CH-8303 Bassersdorf (CH)
(72) Erfinder: Pertramer, Siegfried, D-8000 München 40 (DE); Adamek, Joachim, D-8000 München 40 (DE); Prade, Ernstfried, D-8120 Weilheim (DE)
(74) Vertreter: Brose, D. Karl, Dipl.-Ing.

## Beschreibung

Die Erfindung betrifft eine Mastfussanordnung für ein Windsurfbrett mit einem Universalgelenk, welche den Mast mit dem Windsurfbrett verbindet, wobei die Mastfussanordnung eine mit dem Mast verbindbare Muffe aufweist, die mit einer Lagereinrichtung zur Vermeidung von Verletzungen, insbesondere Quetschungen zwischen Mast und Decksfläche des Windsurfbrettes, über ein elastisches Element verbunden ist und die Lagereinrichtung fest mit dem Windsurfbrett verbunden oder verbindbar ist, derart, dass eine Relativbewegung der Muffe gegenüber der Lagereinrichtung gegen die Spannung des elastischen Elementes nach oben möglich ist.

Eine derartige Konstruktion gehört gemäss WO-A 8101 125 zum Stand der Technik. Bei dieser Konstruktion sind die oben angegebenen Merkmale dadurch verwirklicht, dass das elastische Element Bestandteil, insbesondere Festigkeit und Zusammenhalt gewährleistender Bestandteil, des Universalgelenks ist. Dies bedeutet, dass für den Fall, dass das elastische Element auch dazu dienen soll, Verletzungen und insbesondere Quetschungen zwischen Mast und Decksfläche des Windsurfbrettes zu vermeiden, keinesfalls zu fest ausgebildet sein darf, da sonst die Verletzungsgefahr nicht ausgeschlossen wird. Dies wiederum stellt ein erhebliches Sicherheitsrisiko dar, da nicht ausgeschlossen werden kann, dass sich nach Zerstörung des elastischen Elementes der Mast samt Rigg vom Windsurfbrett trennen kann und dieses dadurch vollständig manövrierunfähig und unbenutzbar wird.

Es ist auch eine grundsätzliche Bauart eines Sicherheitsmastfusses nach einem früheren Vorschlag der Anmelderin bekannt (DE-PS 2747057). Dieser bekannte Mastfuss ist zur Vermeidung von Verletzungen, insbesondere durch Einklemmen und Quetschen des Fusses eines Windsurfers zwischen Mast und Decksfläche des Windsurfbrettes über ein verstellbares Federelement als Sicherheitsbindung ausgebildet, wobei das Auslösemoment des Federelementes verstellbar ist. Beim Auslösen des als Sicherheitsbindung wirksamen Federelementes wird der gesamte Mastfuss mit dem Mast und dazugehörigen Rigg aus einer Ausnehmung im Windsurfbrett freigeben, so dass das gesamte Rigg noch durch eine zusätzlich vorgesehene Fangleine mit dem Windsurfbrett verbunden ist. Dieser Grundgedanke eines Sicherheitsmastfusses ist zwar hinsichtlich der Verletzungsgefahr ausgesprochen zufriedenstellend, da, wie bei einer Sicherheitsbindung im Skilauf durch den Surfer wählbar, die Verletzungsgefahr durch Einquetschen vollständig vermieden werden kann, weist jedoch den Nachteil auf, dass insbesondere bei leicht eingestelltem Auslösemoment eine derartige Trennung von Rigg und Windsurfbrett auch unbeabsichtigt erfolgen kann. Dies kann insbesondere beim Hochziehen des Riggs aus dem Wasser, und zwar besonders bei Wellengang als auch beim Surfen in der Brandung und bei starkem Wind passieren. In diesem Moment wird das Windsurfbrett manövrierunfähig und es kommt zu Stürzen. Dieser Zustand ist insbesondere bei Wettfahrten nachteilig.

Wie auch bei dem oben genannten Mastfuss liegt der Erfindung die Aufgabe zugrunde, einen Mastfuss der eingangs genannten Art so zu verbessern, dass dieser einerseits den Grundgedanken einer Sicherheitsbindung weiterentwickelt, jedoch auf einem Konzept beruht, welches eine Trennung von Mastfuss und Windsurfbrett überflüssig macht, wobei die quasi innere Elastizität zur Vermeidung von Verletzungen nicht die notwendige Festigkeit des Universalgelenks selbst beeinflussen kann.

Zur Lösung der der Erfindung zugrundeliegenden Aufgabe wird daher bei einem Mastfuss der oben angegebenen Art vorgeschlagen, dass das Universalgelenk auf einem Mittelbolzen der Lagereinrichtung befestigt ist, und dass der Mittelbolzen mit dem Universalgelenk gegenüber der übrigen Lagereinrichtung gegen eine Kraft verstellbare Feder im wesentlichen senkrecht zur Decksfläche des Windsurfbrettes nach oben bewegbar ist.

Durch die Erfindung wird der Vorteil erzielt, dass zur Erzielung der Sicherheitsfunktion ein vollständig neuer Weg gegangen wird, indem die Verbindung zwischen Mastfuss und Windsurfbrett fest, ja sogar unlösbar sein kann und dass Verletzungen durch das federnde Nachgeben in etwa senkrechter Richtung vom Deck des Windsurfbrettes weg abgewendet werden. Es sind daher auch, abgesehen von den bisher bekannten und üblichen Ausführungsformen von Mastfüssen, unter Beibehaltung der Sicherheit gegen Verletzungen, Ausführungsformen möglich, bei denen der Mastfuss bzw. nach der Erfindung die Lagereinrichtung in den Kunststoff eines Windsurfbrettes integriert ist oder mit dem Brettkörper verschraubt ist. Bevorzugt ist jedoch eine Ausführungsform nach der Erfindung, bei welcher der so gestaltete Mastfuss wie üblich in eine entsprechend geformte Ausnehmung im Brettkörper des Windsurfbrettes einsteckbar und herausnehmbar ist. Unterschiedlich ist bei dieser Steckverbindung jedoch die Tatsache, dass nach der Erfindung der Mastfuss möglichst fest in einer derartigen Ausnehmung verankert wird.

Bei einer vorteilhaften Weiterbildung nach der Erfindung ist es vorgesehen, dass die Lagereinrichtung einen rohrförmigen Körper aufweist, dass der Mittelbolzen in dem rohrförmigen Körper gelagert ist und dass die Feder zwischen dem Unterende des rohrförmigen Körpers und einem verbreiterten Kopf des Mittelbolzens angeordnet ist, wobei der Mittelbolzen direkt mit dem Universalgelenk verbunden ist.

Bei einer zweckmässigen Weiterbildung nach der Erfindung ist die Lagereinrichtung in das Windsurfbrett eingegossen oder einlaminiert.

Bei einer bevorzugten Ausführungsform nach der Erfindung jedoch ist es vorteilhaft, dass die Lagereinrichtung in eine in das Windsurfbrett einlaminierte oder eingegossene Hülse einsetzbar ist, und dass zur Befestigung der Lagereinrichtung in der Hülse eine Klemm- oder Riegeleinrichtung vorgesehen ist.

Im einzelnen ist es bevorzugt, dass die gegen die axiale Aufwärtsbewegung des Mittelbolzens gerichtete Kraft der Feder verstellbar ist.

Hierzu ist in vorteilhafter Weise die Kraft der Feder durch einen Stellantrieb mittels Änderung der Federvorspannung verstellbar.

Eine besonders bevorzugte Ausführungsform nach der Erfindung kann dadurch geschaffen werden, dass der rohrförmige Körper als Führungshülse ausgebildet ist, in welcher der Mittelbolzen aufgenommen und verkantungsfrei geführt ist, und dass die Feder zwischen dem verbreiterten Kopf und einer oberen Ringschulter in der Führungshülse angeordnet ist.

Die oben erwähnte Klemm- oder Riegeleinrichtung ist bei einer besonders bevorzugten Ausgestaltung der Erfindung als Drehverschluss nach Art eines Bajonettverschlusses ausgebildet.

Bei einer bevorzugten Ausführungsform nach der Erfindung ist der Bajonettverschluss durch einen äusseren Ringwulst an dem von der Hülse aufgenommenen, durch die Führungshülse gebildeten Mastfussunterteil mit zwei einander gegenüberliegenden Abflachungen gebildet, welcher sich an zwei den Abflachungen entsprechenden Vorsprüngen auf der Innenfläche der Hülse vorbeibewegen und durch Drehen des Mastfussunterteiles in der Hülse verriegeln lässt. Es ist offensichtlich, dass bei dieser Ausführungsform ohne jegliche bewegliche Teile ausgekommen wird und die Gewichtsersparnis gegenüber der Verriegelung nach der ersten Ausführungsform erheblich ist. Diese Ausführungsform ist entsprechend dem Grundgedanken nach der Erfindung nur dadurch möglich, dass bei fester Verbindung des Mastfusses mit dem Windsurfbrett dem Mastfuss eine innere Elastizität verliehen wird, welche Verletzungen durch Quetschungen ausschliesst.

Bei einer besonders bevorzugten Ausführungsform nach der Erfindung sind die Vorsprünge federnd und in der Federkraft verstellbar ausgebildet. Diese Ausführungsform bietet den zusätzlichen Vorteil, dass hier ein weiterer Sicherheitsfaktor gegen Verletzungen geschaffen wird, indem trotz vergleichsweise fester Verbindung des Mastfusses mit der Hülse bei Überschreiten des Hubweges des Mittelbolzens ein Ausreissen des Mastfusses möglich ist, so dass selbst in diesem Falle ernsthafte Verletzungen vermieden werden können.

Besonders bevorzugt ist es in diesem Zusammenhang, die Vorsprünge durch die beiden Schenkel eines im wesentlichen U-förmigen Federelementes zu bilden, welche oberhalb des Ringwulstes teilweise in die Innenbohrung der Hülse vorstehen. Dies stellt eine besonders robuste Ausführungsform nach der Erfindung dar.

Obwohl es möglich ist, die durch die beiden Schenkel ausgeübte Haltekraft durch einfaches Aufbiegen oder Zubiegen des Federelementes zu verstellen, ist es besonders bevorzugt, dass das Federelement in zwei schlitzförmigen Führungen der Hülse verschiebbar ist. Hierdurch wird die auf den Mastfussunterteil ausgeübte Federkraft durch die Stellung des Federelementes bestimmt.

Bei einer besonders bevorzugten Ausführungsform nach der Erfindung ist an dem Mastfussunterteil zusätzlich eine die verriegelte Endstellung definierende lösbare Sperrvorrichtung vorgesehen, welche eine Drehung zwischen Mastfussunterteil und Hülse verhindert.

Gemäss einer vorteilhaften Weiterbildung dieser Ausführungsform ist die Sperrvorrichtung als nach unten federvorgespannter Stift am Mastfussunterteil ausgebildet, welcher in der verriegelten Endstellung in eine Bohrung der Hülse eingreift.

Bevorzugt ist ferner, dass die Sperrvorrichtung eine Handhabe zum Lösen von Hand aufweist.

Weitere vorteilhafte Einzelheiten und Merkmale der Erfindung ergeben sich aus der folgenden Beschreibung und sind zumindest teilweise in den Unteransprüchen angegeben. In der Beschreibung wird die Erfindung anhand von in den Zeichnungen beispielhaft veranschaulichten Ausführungsformen näher erläutert.

Es zeigt:
Fig. 1 eine seitliche Schnittansicht - teilweise schematisch - eines Ausführungsbeispieles nach der Erfindung, wobei der Mast im aufrechtstehenden Zustand gezeigt ist;
Fig. 2 eine Schnittansicht längs der Linie 11-11 von Fig. 1; und
Fig. 3 eine Fig. 1 entsprechende Ansicht, wobei jedoch die Wirkungsweise des Mastfusses nach der Erfindung erläutert wird.
Fig. 4 eine seitliche Schnittansicht - teilweise schematisch - eines zweiten Ausführungsbeispiels nach der Erfindung bei der der Mast in der aufrechtstehenden Lage gezeigt ist;
Fig. 5 eine seitliche teilweise geschnittene Ansicht der Verriegelung nach der Erfindung gemäss Fig. 4;
Fig. 6 eine Fig. 5 entsprechende Ansicht in einer abweichenden Schnittebene, in welcher Einzelheiten der Sperrvorrichtung veranschaulicht sind;
Fig. 7 eine Draufsicht auf die bei der Verriegelung verwendete Hülse in der bevorzugten Ausführungsform mit einem Federelement des Ausführungsbeispiels gemäss Fig. 4 bis 7; und
Fig. 8 eine Schnittansicht in der Ebene VIII-VIII von Fig. 6.

Der insgesamt mit 1 bezeichnete Mastfuss nach der Erfindung ist bei dem in Fig. 1 bis 3 veranschaulichten Ausführungsbeispiel mit dem Windsurfbrett 2 über eine Steckverbindung verbunden, welche, wie weiter unten noch ausgeführt, verriegelbar ist. Der Mastfuss 1 besteht aus einer Lagereinrichtung 3 am Unterende, einem durch einen Silentblock gebildeten Universalgelenk 4 und darüber einer Muffe 5, welche den Mast 6 in eine Steckverbindung aufnimmt.

Die Lagereinrichtung 3 weist bei dem veranschaulichten Ausführungsbeispiel, wie am besten aus der Schnittansicht gemäss Fig. 2 ersichtlich ist, im wesentlichen drei zueinander konzentrische Bauteile auf, nämlich einen Mittelbolzen 7, eine Führungshülse 8 und eine Gummimanschette 3.

Obwohl die gesamte Lagereinrichtung 3 einstückig mit dem Windsurfbrett 2 ausgebildet sein kann, ist bei dem Ausführungsbeispiel zur Verriegelung der Lagereinrichtung 3 mit dem Windsurfbrett 2 eine Klemmeinrichtung 10 vorgesehen, mittels derer der Mastfuss 1 nach Einsätzen in eine im Schaum des Windsurfbrettes 2 verankerte Hülse 11 fest mit dieser verbunden werden kann. Zu diesem Zweck ist die Führungshülse 8 unten mit einem nach aussen erweiterten Kopfteil 12 versehen, auf welchem die Gummimanschette 9 aufliegt. Die Führungshülse 8 ist mit einer Gewindeverbindung 13 in axialer Richtung gegenüber einer Stellhülse 14 verschiebbar. Die Stellhülse 14 ist beispielsweise über Schrauben 16 mit einem Knauf oder Handrad 15 verbunden, um dadurch von Hand gedreht werden zu können. Die Stellhülse 14 bildet gleichzeitig an ihrer Unterkante 17 ein Gegenlager zu der Gummimanschette 13. Damit sich die gesamte Lagereinrichtung 3 während des Verriegelungsvorganges nicht mitdreht, sind am erweiterten Kopfteil 12 der Führungshülse 8 noch zwei einander gegenüberliegende Vorsprünge 18 vorgesehen, welche in Axialnuten 19 der Hülse 11 geführt sind.

Soll nun nach Einsetzen des Mastfusses 1 in die Hülse 11 dieser mit der Hülse 11 fest verbunden werden, wird das Handrad 15 gedreht, derart, dass die Führungshülse 8 bezüglich der Stellhülse 14 über die Gewindeverbindung 13 nach oben bewegt wird, wodurch die Gummimanschette sich nach aussen verwölbt und fest gegen die Innenseite der Hülse 11 gepresst wird. Durch Drehen des Handrades 15 kann daher eine sich selbst unter extremsten Bedingungen beim Windsurfen nicht lösende Verbindung des Mastfusses 1 mit dem Windsurfbrett 2 geschaffen werden.

Wie aus Fig. 1 ersichtlich, weist der Mittelbolzen 7 an seinem Unterende einen radial erweiterten Kopfteil 20 auf, wobei eine Schraubfeder 21 zwischen dem Kopfteil 20 und dem Kopfteil 12 der Führungshülse 8 angeordnet ist, wobei zusätzlich noch eine Scheibe 22 vorgesehen sein kann.

Der Mittelbolzen 7 ist in der Führungshülse 8 in Spielpassung aufgenommen, so dass er in axialer Richtung gegen den Druck der Feder 21 innerhalb der Führungshülse nach oben und unten bewegt werden kann.

Am Oberende des Mittelbolzens 7 ist das Universalgelenk 4 unter Zwischenfügung einer Scheibe 23 durch eine Schraubverbindung 24 befestigt. Da es sich bei dem Universalgelenk 4 im veranschaulichten Ausführungsbeispiel um einen Silentblock handelt, der an beiden Enden mit Gewindebolzen 25 versehen ist, ist die Muffe 5, welche den Mast 6 trägt, ebenfalls über eine Schraubverbindung mit dem Universalgelenk verbunden. Da bei dem veranschaulichten Ausführungsbeispiel die Drehung des Universalgelenkes 4 um die senkrechte Achse gemeinsam mit dem Mittelbolzen 7 erfolgen würde und somit gegebenenfalls durch den durch die Feder 21 ausgeübten Druck behindert sein kann, ist es bevorzugt, die Verbindung des Universalgelenkes 4 mit der Muffe 5 derart zu gestalten, dass die freie Drehung um die senkrechte Achse an dieser Stelle gewährleistet ist.

Die Funktion des obenstehend beschriebenen Ausführungsbeispieles zur Vermeidung von Verletzungen, insbesondere durch Quetschen zwischen dem Mast 6 und der Decksfläche des Windsurfbrettes 2 ist am besten aus Fig. 3 ersichtlich.

In Fig. 3 ist mit 26' schematisch in der Schnittansicht ein zwischen Mast 6 und Windsurfbrett 2 eingeklemmter Körperteil gezeigt. Wie veranschaulicht, wird in diesem Falle der Mittelbolzen 7 7 gegen den Druck der Feder 21 und durch die Führungshülse 8 verkantungsfrei geführt nach oben gezogen, so dass ein Verletzen des Körperteiles 26' durch Quetschen nicht möglich ist. Wenn der Mast 6 wieder aufgerichtet wird, wird der Mittelbolzen 7 durch die Feder 21 wieder nach unten bewegt, so dass die zum Windsurfen erforderliche und vorteilhafte Anlage des Universalgelenkes 4 am Oberende der Lagereinrichtung 3 selbsttätig wieder hergestellt ist.

Die Kraft, bei der es zur Vermeidung von Verletzungen zu der axialen Verschiebung nach oben des Mittelbolzens 7 kommt, lässt sich entweder dadurch bestimmen, dass auf den persönlichen Geschmack abgestimmte Federn 21 verwendet werden oder es kann bei einer abgewandelten Ausführungsform eine ähnliche verstellbare Verbindung wie zwischen Stellhülse 14 und Führungshülse 8 vorgesehen sein, um die Vorspannung der Feder 21 stufenlos zu verstellen.

Bei der Ausführungsform gemäss Fig. 4 bis 8 wurden für gleiche Teile gleiche Bezugszeichen verwendet.

Der insgesamt mit 1 bezeichnete Mastfuss nach der Erfindung ist bei dem veranschaulichten Ausführungsbeispiel mit dem Windsurfbrett 2 über eine Steckverbindung verbunden, welche wie weiter unten noch ausgeführt, verriegelbar ist. Der Mastfuss 1 besteht aus einer Lagereinrichtung 3 am Unterende, welche den Mastfussunterteil bildet, einem durch einen Silentblock gebildeten Universalgelenk 4 und darüber einer Muffe 5, welche den Mast 6 in einer Steckverbindung aufnimmt. Der Mast 6 wird auf der Muffe 5 über das Segel (nicht dargestellt) gehalten, in dem dieses über eine am Segelhals vorgesehene Kausch durch einen Tampen nach unten vorgespannt wird.

Die den Mastfussunterteil bildende Lagereinrichtung 3 besteht bei dem veranschaulichten Ausführungsbeispiel, wie am besten aus der Kombination von Fig. 4 mit Fig. 6 ersichtlich, aus einer Führungshülse 26, welche einen Führungsbolzen 7 aufnimmt.

Die Riegeleinrichtung 10 ist, wie weiter unten noch erläutert wird, bei diesem Ausführungsbeispiel als Drehverschluss nach Art eines Bajonettverschlusses ausgebildet. Die Riegeleinrichtung 10 verriegelt die Lagereinrichtung 3 mit dem Windsurfbrett 2 nach Einsetzen des Mastfusses 1 in eine im Schaumkern des Windsurfbrettes 2 verankerte Hülse 11. Die bajonettverschlussartige Verriegelung, welche in ihren Einzelheiten näher aus den Figuren 5 bis 8 ersichtlich ist, wird weiter unten noch näher erläutert.

Wie ferner aus Fig. 4 ersichtlich, weist der Mittelbolzen 7 an seinem Unterende einen radial erweiterten Kopfteil 20 auf, wobei eine Schraubenfeder 21 zwischen dem Kopfteil 20 und einer Schulter 27 am inneren Oberende der Führungshülse 26 angeordnet ist, wobei zusätzlich noch eine Scheibe 22vorgesehen sein kann.

Der Mittelbolzen 7 reicht bis zur obenliegenden Fläche 28 des vergrösserten Kopfes 29 des Mastfussunterteiles 3 und ist in Spielpassung in einer Bohrung 30 des Kopfes 29 aufgenommen, so dass er in axialer Richtung gegen den Druck der Feder 21 innerhalb der Führungshülse 26 nach oben und unten bewegt werden kann.

Am Oberende des Mittelbolzens 7 ist das Universalgelenk 4 unter Zwischenführung einer Scheibe 23 durch eine Schraubverbindung 24 befestigt. Da es sich bei dem Universalgelenk 4 im veranschaulichten Ausführungsbeispiel um einen Silentblock handelt, der an beiden Enden mit Gewindebolzen 25 versehen ist, ist die Muffe 5, welche den Mast 6 trägt, ebenfalls über eine Schraubverbindung mit dem Universalgelenk verbunden. Die Drehung des Universalgelenkes 4 um die senkrechte Achse würde bei dieser Ausführungsform mit dem Mittelbolzen 7 gemeinsam erfolgen und somit gegebenenfalls durch den durch die Feder 21 ausgeübten Druck behindert sein. Daher ist es bevorzugt, die Verbindung des Universalgelenkes mit der Muffe 5 derart zu gestalten, dass die freie Drehung um die senkrechte Achse an dieser Stelle gewährleistet ist.

Die Funktionsweise zur Vermeidung von Verletzungen, insbesondere durch Quetschen zwischen Mast 6 und der Decksfläche des Windsurfbrettes 2 ist wie bei der Bauart gemäss der ersten Ausführungsform.

Im folgenden wird unter Bezugnahme auf die Figuren 5 bis 8 die Riegeleinrichtung 10 näher erläutert.

Wie veranschaulicht, ist die Führungshülse 26 im Abstand unterhalb des Kopfes 29 des Mastfussunterteiles 3 mit einem Ringwulst 30 versehen, welcher auf 2 einander gegenüberliegenden Stellen Abflachungen 31 aufweist, an denen der Abstand zwischen den Abflachungen 31 dem Durchmesser der Führungshülse 26 entspricht. In der Hülse 11 sind an deren Oberende zwei allgemein mit 32 bezeichnete Vorsprünge vorgesehen, welche bei dem in die Hülse 11 eingesetzten Mastfuss 1 unmittelbar oberhalb des Ringwulstes 30 liegen.

Bei der bevorzugten Ausführungsform nach der Erfindung sind die Vorsprünge 32 durch die beiden Schenkel 33, 34 eines U-förmigen Federelementes (Fig. 7) 35, gebildet, welches in Führungen 36 in den vergrösserten Flansch 37 am Oberende der Führungshülse 26 verschiebbar ist.

Bei dieser Ausführungsform lässt sich die auf die Führungshülse im eingesetzten Zustand oberhalb des Ringwulstes 30 radial ausgeübte Haltekraft dadurch verstellen, dass das Federelement 35 innerhalb der Führungen 36 verschoben wird, da dadurch der Federweg der beiden Schenkel 33, 34 verstellt wird.

Die beiden vorstehenden Schenkel 33, 34 und der Ringwulst 30 mit den Abplattungen 31 bilden gemeinsam einen Drehverschluss nach Art eines Bajonettverschlusses zum Verriegeln des Mastfusses in der Hülse 11. Zu diesem Zwecke wird der Mastfuss in die Hülse 11 eingesetzt, wobei die Abplattungen den Schenkeln 33, 34 gegenüberliegen. Nach Erreichen der Endstellung, in welcher der Kopf 29 des Mastfussunterteiles 3 auf dem Flansch 37 aufsitzt, wird der Mastfussunterteil 3 um 90° gedreht, so dass die in Fig. 5 veranschaulichte Stellung erreicht wird.

Um zu verhindern, dass sich unbeabsichtigt die in Fig. 5 veranschaulichte Stellung bei Benutzung des Windsurfers ändert, und somit die Verriegelung sich lösen könnte, ist eine zusätzliche Sperrvorrichtung 38 am Kopf 29 des Mastfussunterteiles 3 vorgesehen, welche von Hand lösbar ist und zur Aufrechterhaltung der verriegelten Endstellung eine Drehung zwischen Mastfussunterteil und Hülse 11 verhindert.

Bei dem veranschaulichten Ausführungsbeispiel ist der Kopf 29 einseitig breiter ausgebildet (vgl. Fig. 8) und die lösbare Sperrvorrichtung als Stift 39 ausgebildet, welcher unter Vorspannung einer Feder 40 nach unten aus der Unterfläche 41 der Verbreiterung 42 des Kopfteiles 29 vorsteht. Der Stift 39 ist gegenüberliegend einer der Abplattungen 31 angeordnet und greift bei eingesetztem Mastfuss 1 in eine Bohrung 43 ein, welche zwischen den Schenkeln 33, 34 des Federelementes 35 der verriegelten Endstellung entsprechend, in dem Flansch 37 der Hülse 11 vorgesehen ist.

Bei der veranschaulichten Ausführungsform ist die Sperre 38 zum Herausnehmen des Mastfusses 1 aus der Hülse 11 durch Lösen des Bajonettverschlusses mittels Drehung von Hand anhebbar, wobei hierzu als Handhabe 44 eine Öse 45 vorgesehen ist, in welche gegebenenfalls ein kurzes Taustück eingeknotet werden kann. Beim Lösen der Sperre 38 wird der Stift 39 lediglich nach oben in der Bohrung 46 gegen den Druck der Feder verschoben.

Da bei dieser Ausführungsform nach der Erfindung bei Überbelastung der Mastfuss 1 vollständig vom Windsurfbrett lösbar ist, ist in dem Kopfteil 29 zusätzlich noch eine Querbohrung 47 vorgesehen, in welche eine Sicherheitsleine 48 (vgl. Fig. 8) eingeknotet ist, die mit dem Windsurfbrett 2 verbunden ist (nicht dargestellt).

Aus obenstehender Beschreibung ist offensichtlich, dass die Mastfusseinrichtung nach dieser Ausführungsform gebildet wird, indem eine einfache, robuste, leichte und kostengünstige Verriegelung des Mastfusses mit dem Windsurfbrett geschaffen wird. Die beschriebene Ausführungsform bietet den zusätzlichen Vorteil, dass trotz verhältnismässig fester Verbindung zwischen dem Mastfuss 1 und dem Windsurfbrett 2 ein zusätzlicher Sicherheitsfaktor eingebaut wird, indem über die innere Elastizität des Mastfusses 1 hinaus, welcher durch den Führungsbolzen 7 und die Feder 21 gegeben ist, der Mastfuss dennoch bei Überschreiten des Hubweges des Führungsbolzens 1 oder bei Überschreiten einer durch die Stellung des Federelementes 35 wählbaren Kraft vollständig vom Windsurfbrett getrennt werden kann, wobei er lediglich dann noch durch die Sicherheitsleine 48 gehalten ist. Hierdurch wird die Verletzungsgefahr durch Einklemmen weiterhin verhindert und dennoch gegenüber herkömmlichen Mastfüssen eine beispielsweise insbesondere für Sprungbretter geeignete verhältnismässig feste Verbindung geschaffen.

Das Auslösemoment, bei welchem der Mastfuss vollständig freigegeben wird, wird durch Stellung des Federelementes 35 bestimmt.

Dem Fachmann auf dem Gebiet sind sicher mehrere Alternativen zur Verwirklichung des Grundgedankens der Erfindung geläufig, weicher darin gesehen wird, einem Mastfuss eine innere Elastizität zu verleihen, welche Verletzungen durch Quetschungen ausschliesst, und gleichzeitig bei verhältnismässig fester Bindung zwischen Mastfuss und Windsurfbrett ein zusätzliches Trennen zu ermöglichen.

## Patentansprüche

1. Mastfussanordnung für ein Windsurfbrett mit einem Universalgelenk, welche den Mast mit dem Windsurfbrett verbindet, wobei die Mastfussanordnung eine mit dem Mast verbindbare Muffe aufweist, die mit einer Lagereinrichtung zur Vermeidung von Verletzungen, insbesondere Quetschungen zwischen Mast und Decksfläche des Windsurfbrettes, über ein elastisches Element verbunden ist und die Lagereinrichtung fest mit dem Windsurfbrett verbunden oder verbindbar ist, derart, dass eine Relativbewegung der Muffe gegenüber der Lagereinrichtung gegen die Spannung des elastischen Elementes nach oben möglich ist, dadurch gekennzeichnet, dass das Universalgelenk (4) auf einem Mittelbolzen (7) der Lagereinrichtung (3) befestigt ist, und dass der Mittelbolzen (7) mit dem Universalgelenk (4) gegenüber der übrigen Lagereinrichtung (3) gegen eine kraftverstellbare Feder (21) im wesentlichen senkrecht zur Decksfläche des Windsurfbrettes nach oben relativ bewegbar ist.

2. Mastfussanordnung nach Anspruch 1, dadurch gekennzeichnet, dass die Lagereinrichtung (3) einen rohrförmigen Körper (8) aufweist, dass der Mittelbolzen (7) in dem rohrförmigen Körper (8) gelagert ist, und dass die Feder (21) zwischen dem Unterende des rohrförmigen Körpers (8) und einem verbreiterten Kopf (20) des Mittelbolzens (7) angeordnet ist, wobei der Mittelbolzen (7) direkt mit dem Universalgelenk (4) verbunden ist.

3. Mastfussanordnung nach Anspruch 1 oder 2, dadurch gekennzeichnet, dass die Lagereinrichtung (3) in das Windsurfbrett (2) eingegossen oder einlaminiert ist.

4. Mastfussanordnung nach Anspruch 1 oder 2, dadurch gekennzeichnet, dass die Lagereinrichtung (3) in eine in das Windsurfbrett (2) einlaminierte oder eingegossene Hülse (11) einsetzbar ist und dass zur Befestigung der Lagereinrichtung in der Hülse (11) eine Klemm- oder Riegeleinrichtung (10) vorgesehen ist.

5. Mastfussanordnung nach einem der vorstehenden Ansprüche, dadurch gekennzeichnet, dass die gegen die axiale Aufwärtsbewegung des Mittelbolzens (7) gerichtete Kraft der Feder (21) verstellbar ist.

6. Mastfussanordnung nach Anspruch 5, dadurch gekennzeichnet, dass die Kraft der Feder (21) durch einen Stellantrieb mittels Änderung der Federvorspannung verstellbar ist.

7. Mastfussanordnung nach einem der vorstehenden Ansprüche 3 bis 6, dadurch gekennzeichnet, dass der rohrförmige Körper (8) als Führungshülse (26) ausgebildet ist, in welcher der Mittelbolzen (7) aufgenommen und verkantungsfrei geführt ist, und dass die Feder (21) zwischen dem verbreiterten Kopf (20) und einer oberen inneren Ringschulter (27) in der Führungshülse (26) angeordnet ist.

8. Mastfuss nach einem der vorstehenden Ansprüche, dadurch gekennzeichnet, dass die Drehachse des Universalgelenkes (4) um die senkrechte Achse oberhalb des Gelenkes in dem Bereich einer Muffe (5) verlegt ist, welche den Mast (6) des Windsurfbrettes (2) trägt.

9. Mastfuss nach einem der Ansprüche 4 bis 8, dadurch gekennzeichnet, dass die Riegeleinrichtung (10) als Drehverschluss nach Art eines Bajonettverschlusses ausgebildet ist.

10. Mastfuss nach Anspruch 9, dadurch gekennzeichnet, dass der Bajonettverschluss durch einen äusseren Ringwulst (30) an dem von der Hülse (11) aufgenommenen, durch die Führungshülse (26) gebildeten Mastfussunterteil mit zwei einander gegenüberliegenden Abflachungen (31) gebildet ist, welcher sich an zwei den Abflachungen (31) entsprechenden Vorsprüngen (32) vorbeibewegen und durch Drehen des Mastfussunterteiles (3) in der Hülse (11) verriegeln lässt.

11. Mastfuss nach Anspruch 10, dadurch gekennzeichnet, dass die Vorsprünge (32) federnd und in der Federkraft verstellbar ausgebildet sind.

12. Mastfuss nach Anspruch 11, dadurch gekennzeichnet, dass die Vorsprünge (32) durch die beiden Schenkel (33, 34) eines im wesentlichen U-förmigen Federelementes (35) gebildet sind, welche oberhalb des Ringwulstes (30) teilweise in die Innenbohrung der Hülse (11) vorstehen.

13. Mastfuss nach Anspruch 12, dadurch gekennzeichnet, dass das Federelement (35) in zwei schlitzförmigen Führungen (36) der Hülse (11) verschiebbar ist.

14. Mastfuss nach einem der vorstehenden Ansprüche 9 bis 13, dadurch gekennzeichnet, dass an dem Mastfussunterteil 26 eine die verriegelte Endstellung definierende lösbare Sperrvorrichtung (38) vorgesehen ist, welche eine Drehung zwischen dem Mastfussunterteil (26) und der Hülse (11) verhindert.

15. Mastfuss nach Anspruch 14, dadurch gekennzeichnet, dass die Sperrvorrichtung (38) als nach unten federvorgespannter Stift (39) ausgebildet ist, welcher in der verriegelten Endstellung in eine Bohrung (43) der Hülse (11) eingreift.

16. Mastfuss nach Anspruch 15, dadurch gekennzeichnet, dass die Sperrvorrichtung (38) eine Handhabe (44) zum Lösen von Hand aufweist.

## Claims

1. A mast-step device for a windsurfing board including a universal joint connecting the mast to the windsurfing board, with the mast-step device showing a socket to be connected to the mast, which by means of an elastical unit, is joined with a support means for preventing injuries especially bruises to occur between the mast and the deck surface of the windsurfing board, wherein the support means is firmly connected, or connectable, to the windsurfing board in such a way that the socket is enabled to move with respect to the support means against the tension of the elastical unit in upward direction, characterized in that the universal joint (4) is mounted to a central pin (7) of the support means (3), and in that the central pin (7) with the universal joint (4), with respect to the rest of the support means (3), is relatively movable upwardly against a power-adjustable spring (21) in principally perpendicular direction to the deck surface of the windsurfing board.

2. The mast-step device of claim 1, characterized in that the support means (3) has a tubular body (8), in that the central pin (7) is supported within said tubular body (8), and in that spring (21) is mounted between the lower portion of tubular body (8) and an enlarged head (20) of central pin (7), with said central pin (7) being directly joined to universal joint (4).

3. The mast-step device of claims 1 or 2, characterized in that the support means (3) is integrally cast or laminated into the windsurfing board (2).

4. The mast-step device of claims 1 or 2, characterized in that the support means (3) can be inserted into a sleeve (11) which is integrally cast or laminated into the windsurfing board (2), and in that a clamping or locking unit (10) is provided to fasten said support means within sleeve (11).

5. The mast-step device of one of the preceding claims, characterized in that the force of spring (21) is adjustable, which force is directed against the axial upward movement of centre pin (7).

6. The mast-step device of claim 6, characterized in that the force of spring (21) is varied by an adjustment means via alteration of the pretension of the spring.

7. The mast-step device of one of the preceding claims 3 to 6, characterized in that tubular body (8) is a guide tube (26) into which the centre pin (7) is inserted and guided in a manner preventing any twist, and in that spring (21) within said guide tube (26) is arranged between the enlarged head (20) and an upper annular inward shoulder (27).

8. The mast-step device of one of the preceding claims, characterized in that the axis of rotation of universal joint (4) aboutthe vertical axle on top of the joint is transferred into a sleeve (5) which carries the mast (6) of the windsurfing board (2).

9. The mast-step device of one of claims 4to 8, charcterized in that the locking unit (10) is a bayonet-type turning lock.

10. The mast-step device of claim 9, charcterized in that the bayonet lock is an outer annular bulge (30) of the mast-step base portion which, taken up by guide sleeve (11), is formed by guide tube (26) and shows a pair of oppositely located flattened portions (32), and which can be moved along a pair of recesses (32) fitting with said pair of flattened portions (31), so as to be locked by a turning movement of the mast-step base portion (3) within sleeve (11).

11. The mast-step device of claim 10, characterized in that recesses (32) are resilient and that the resilience of said recesses (32) is variable.

12. The mast-step device of claim 11, characterized in that recesses (32) are constituted by means of a pair of legs (33,34) of an essentially U-shaped spring unit (35), with said legs (33, 34) partially protruding into the inner bore of sleeve (11) in an area on top of annular bulge (30).

13. The mast-step device of claim 12, characterized in that spring unit (35) slides along a pair of guides slotted into sleeve (11).

14. The mast-step device of one of preceding claims 9 to 13, characterized in that a releasable adjusting lock (38) is provided at the mast-step base portion, which defines the locked final position and is adapted to prevent any twist to occur between the mast-step base portion and sleeve (11

15. The mast-step device of claim 14, characterized in that adjusting lock (38) is a pin (39) which is in downward direction prestressed by a spring and in the locked final position engages with a bore (43) of sleeve (11).

16. The mast-step device of claim 15, characterized in that adjusting lock (38) is provided with a mechanism (44) for manual detachment.

## Revendications

1. Agencement de pied de mât pour une planche à voile comprenant un joint universel qui relie le mât à la planche à voile, l'agencement de pied de mât comprenant un manchon pouvant être relié au mât, qui est relié par l'intermédiaire d'un élément élastique à un dispositif de support pour éviter des blessures, en particulier des coincements entre le mât et la surface de la planche à voile, et le dispositif d'appui étant relié ou pouvant être relié fermement à la planche à voile, de manière qu'un mouvement relatif du manchon par rapport au dispositif de support puisse être possible vers le haut à l'encontre de la tension de l'élément élastique, caractérisé en ce que le joint universel (4) est fixé sur une tige centrale (7) du dispositif de support (3), et en ce que la tige centrale (7) peut être déplacée avec le joint universel (4) relativement vers le haut par rapport au reste du dispositif de support (3), à l'encontre d'un ressort (21) dont la force peut être réglée, et sensiblement perpendiculairement à la surface de la planche à voile.

2. Agencement de pied de mât selon la revendication 1, caractérisé en ce que le dispositif de support (3) comprend un corps de forme tubulaire (8), en ce que la tige centrale (7) est montée dans le corps de forme tubulaire (8), et en ce que le ressort (21) est monté entre l'extrémité inférieure du corps tubulaire (8) et une tête élargie (20) de la tige centrale (7), cette tige centrale (7) étant reliée directement au joint universel (4).

3. Agencement de pied de mât selon la revendication 1 ou 2, caractérisé en ce que le dispositif de support (3) est incorporé par coulage ou laminage dans la planche à voile (2).

4. Agencement de pied de mât selon la revendication 1 ou 2, caractérisé en ce que le dispositif de support (3) peut être inséré dans une douille (11) incorporée par laminage ou coulage dans la planche à voile (2) et en ce que pour fixer le dispositif de support dans la douille (1) est prévu un dispositif de serrage ou de verrouillage (10).

5. Agencement de pied de mât selon l'une des revendications précédentes, carctérisé en ce que la force du ressort (21) qui est dirigée à l'encontre du mouvement ascendant axial de la tige centrale (7) est réglable.

6. Agencement de pied de mât selon la revendication 5, caractérisé en ce que la force du ressort (21) peut être réglée par un dispositif de réglage, par modification de la tension du ressort.

7. Agencement de pied de mât selon l'une des revendications précédentes 3 à 6, caractérisé en ce que le corps de forme tubulaire (8) est constitué sous forme d'un manchon de guidage (26), dans lequel est engagée et guidée la tige centrale (7) de manière qu'elle ne puisse pas s'y coincer, et en ce que le ressort (21) est disposé dans le manchon de guidage (26) entre la tête élargie (20) et un épaulement annulaire supérieur interne (27).

8. Pied de mât selon l'une des revendications précédentes, caractérisé en ce que l'axe de rotation du joint universel (4) autour de l'axe vertical est situé au-dessus du joint dans la zone d'un manchon (5) qui supporte le mât (6) de la planche à voile (2).

9. Pied de mât selon l'une des revendications 4 à 8, caractérisé en ce que le dispositif de verrouillage (10) est constitué sous forme d'une fermeture tournante du type d'une fermeture à baïonnette.

10. Pied de mât selon la revendication 9, caractérisé en ce que la fermeture à baïonette est constituée au moyen d'un bourrelet annulaire externe (30) sur la partie inférieure du pied de mât reçue dans le manchon (11) et constituée par la douille de guidage (26) avec deux à-plate opposés (31), qui peut passer devant deux saillies (32) qui correspondent aux à-plats (31) et être verrouillé dans le manchon (11) par rotation de la partie inférieure (3) du pied de mât.

11. Pied de mât selon la revendication 10, caractérisé en ce que les saillies (32) sont élastiques et ont une force d'élasticité réglable.

12. Pied de mât selon la revendication 11, carctérisé en ce que les saillies (32) sont constituées par les deux branches (33, 34) d'un élément à ressort (35) dont la forme est sensiblement celle d'un U, ces branches faisant partiellement saillie au-dessus du bourrelet annulaire (30), dans l'alésage interne du manchon (11).

13. Pied de mât selon la revendication 12, caractérisé en ce que l'élément à ressor (35) peut être enfoncé dans deux fentes de guidage (36) du manchon (11).

14. Pied de mât selon l'une des revendications précédentes 9 à 13, caractérisé en ce qu'il est prévu à la partie inférieure (26) du pied de mât un dispositif de blocage (38) qui peut être débloqué et qui définit la position terminale verrouillée, qui empêche une rotation entre la partie inférieure (26) du pied de mât et le manchon (11).

15. Pied de mât selon la revendication 14, caractérisé en ce que le dispositif de blocage (38) est constitué sous forme d'une tige (39) qui est sollicitée élastiquement vers le bas et qui pénètre, dans sa position terminale verrouillée, dans un alésage (43) du manchon (11).

16. Pied de mât selon la revendication 15, caractérisé en ce que le dispositif de blocage (38) comprend une poignée (44) permettant de le dégager à la main.
